# FASCICULE DE BREVET EUROPEEN

(11) **EP 4 296 790 B1**
(45) Date de publication et mention de la délivrance du brevet: **28.01.2026**
(21) Numéro de dépôt: 22180223.4
(22) Date de dépôt: 21.06.2022
(51) Int. Cl.: G04B 17/32, G04B 18/06

(54) **DISPOSITIF PORTE-PITON**
SPIRALKLÖTZCHENTRÄGERVORRICHTUNG
STUD SUPPORT DEVICE

(43) Date de publication de la demande: 27.12.2023
(73) Titulaire: ETA SA Manufacture Horlogère Suisse, 2540 Grenchen (CH)
(72) Inventeur: HELFER, Jean-Luc, 2525 Le Landeron (CH); MERTENAT, Olivier, 2540 Grenchen (CH)
(74) Mandataire: ICB SA

(56) Documents cités:
- EP-A2- 1 798 609
- CH-A1- 712 854
- FR-A1- 2 368 070
- JP-A- S5 273 067

## Description

### Domaine technique de l'invention

L'invention concerne un dispositif porte-piton incorporé dans un mouvement horloger, plus précisément agencé sur un pont de balancier.

### Arrière-plan technologique

On connaît du document FR 2368070 un porte-piton qui se monte à friction sur une portée (partie cylindrique saillante) que comporte le pont de balancier ou sur un support d'un palier antichoc prévu pour le balancier. Ce porte-piton comprend une partie de serrage formée par une bague fendue circulaire, laquelle comprend deux bras symétriques présentant une certaine élasticité pour permettre le montage à friction du porte-piton sur le pont de balancier. Un porte-piton avec une partie de serrage semblable est aussi décrit dans le document CH 712854. Le cercle intérieur de la bague fendue est prévu avec un diamètre un peu plus petit que celui de la cheminée ou de la partie circulaire du support du palier antichoc destiné à recevoir le porte-piton, de sorte à ce que les deux bras élastiques s'écartent un peu lors du montage pour assurer un certain serrage et obtenir la friction voulue. Comme le cercle intérieur présente donc un diamètre inférieur au diamètre de la partie sur laquelle il est monté, le porte-piton subit lors du montage un petit déplacement le long de l'axe passant par le centre dudit cercle et le milieu de l'ouverture entre les bras élastiques, dans le sens opposé à celui de cette ouverture depuis ledit centre. En général, comme représenté dans ce document, la partie du porte-piton sur laquelle est fixé le piton est agencée sur ledit axe à l'opposé de l'ouverture de la bague fendue. Ainsi, la distance entre l'axe du piton et le centre du cercle intérieur de la bague fendue varie lors du montage du porte-piton sur le pont de balancier. De fait cette distance augmente, ce qui pose un problème pour la précision du point d'attache du spiral au pont de balancier. On remarquera que ce problème demeure quelle que soit la position angulaire de la partie à laquelle est fixé le piton relativement au centre de la bague fendue. En effet, dans tous les cas, cette partie de fixation du piton subit la translation d'une partie de la bague fendue diamétralement opposée à son ouverture qui a lieu le long dudit axe passant par le centre de cette ouverture lors du montage à friction du porte-piton sur le pont de balancier.

Le document CH 604226 divulgue un porte-piton configuré pour être monté à baïonnette sur une partie du pont de balancier et maintenu dans une position angulaire donnée par une friction de la bague formant le porte-piton sur cette partie. Plus particulièrement, la partie du pont de balancier en question est une pièce chassée dans un trou de la planche du pont de balancier et faisant saillie au-dessus de cette planche. Cette pièce est agencée pour recevoir un palier du balancier. La bague présente un méplat intérieur qui assure, suite à une rotation du porte-piton pour fermer le système à baïonnette, un serrage en trois points d'une paroi latérale de la pièce susmentionnée par cette bague pour maintenir un positionnement angulaire par friction de la bague. Lors de la rotation de serrage, le méplat de la bague subit un déplacement relativement au centre initial de cette bague, ce qui engendre le même problème que celui mis en lumière précédemment dans le document FR 2368070. En effet, la zone de fixation du piton subit un petit déplacement dans le plan du porte-piton lors d'une rotation du porte-piton relativement à l'axe central de la pièce chassée, qui définit l'axe de rotation du balancier, pour fermer le système à baïonnette et obtenir le serrage.

Le document EP 1798609 divulgue également un porte-piton formant un système à baïonnette avec une partie saillante du pont de balancier, tel que représenté à la figure 2 de ce document. Le porte-piton se distingue par trois bossages qui sont situés à l'intérieur de la bague entourant la partie saillante et qui forment le système à baïonnette. Ces trois bossages participent au système à baïonnette en permettant dans une première étape au porte-piton d'être mis librement en place au bon niveau autour de la partie saillante puis de fermer le système à baïonnette en s'insérant par une rotation du porte-piton dans trois rainures latérales respectives usinées dans la partie saillante. Un frottement dur est prévu pour éviter que le porte-piton présente du jeu relativement à la pièce saillante. Cependant, aucun enseignement n'est donné quant à l'élasticité des deux parties du porte-piton entre le bossage central et les deux bossages d'extrémité présentant entre eux une ouverture. De fait, l'élasticité de ces deux parties peut être faible et la friction prévue peut être également faible car la friction ne sert qu'à éviter un jeu, mais ne sert ni au maintien axial du porte-piton, ce qui est obtenu par le système à baïonnette, ni au positionnement angulaire du porte-piton puisque ce positionnement angulaire est réalisé par un ressort de rappel en col de cygne et une vis micrométrique. On notera que, dans l'enseignement donné dans le document EP 1798609, rien ne permet de penser ou conclure que l'une des deux parties du porte-piton entourant la pièce saillante présente une élasticité différente de l'autre.

### Résumé de l'invention

Le but de l'invention est de fournir un porte-piton qui ne présente pas les inconvénients des porte-pitons de l'art antérieur qui sont mentionnés précédemment. En particulier, l'invention a pour objectif de fournir un porte-piton permettant d'obtenir un positionnement très précis du piton dans le plan général du porte-piton, en particulier un positionnement radial très précis et prédéterminé relativement à l'axe de rotation du balancier-spiral.

A cet effet, l'invention concerne un porte-piton destiné à être monté sur un pont de balancier d'un mouvement mécanique horloger et comprenant une partie de fixation d'un piton et une partie de serrage qui est prévue pour pouvoir serrer une paroi latérale d'une partie saillante du pont de balancier ou d'une pièce montée sur ce pont de balancier. La partie de serrage définit trois zones de contact destinées, une fois le porte-piton monté sur le pont de balancier, à presser contre la paroi latérale de la partie saillante ou pièce, une première zone de contact parmi les trois zones de contact étant reliée par une première partie à une deuxième zone de contact, parmi ces trois zones de contact, qui est adjacente à la première zone de contact. La première partie de la partie de serrage est rigide et présente entre les première et deuxième zones de contact une première zone de séparation, la première zone de contact étant reliée à la troisième zone de contact parmi les trois zones de contact, laquelle est aussi adjacente à la première zone de contact, par une deuxième partie de la partie de serrage qui est élastique et présente entre les première et troisième zones de contact une deuxième zone de séparation. Les première et deuxième zones de séparation sont prévues, une fois le porte-piton monté sur le pont de balancier, en retrait de la paroi latérale de la partie saillante ou pièce. Dans un plan général dans lequel s'étend globalement la partie de serrage, la première partie rigide présente une première raideur au niveau d'un deuxième point médian de la deuxième zone de contact, relativement à un premier point médian de la première zone de contact, qui est supérieure à trois fois une deuxième raideur que présente la deuxième partie élastique au niveau d'un troisième point médian de la troisième zone de contact relativement au premier point médian de la première zone de contact.

Dans une variante avantageuse, la première raideur est supérieure à sept fois la deuxième raideur.

Dans une variante préférée, la première raideur est supérieure à douze fois la deuxième raideur.

### Brève description des figures

L'invention sera décrite ci-après de manière plus détaillée à l'aide des dessins annexés, donnés à titre d'exemples nullement limitatifs, dans lesquels :
- La Figure 1A est vue de dessus d'un porte-piton selon une première variante d'un premier mode de réalisation de l'invention, et la Figure 1B est vue de dessus de ce porte-piton monté sur une partie cylindrique d'un pont de balancier ;
- La Figure 2A est vue de dessus d'un porte-piton selon une deuxième variante du premier mode de réalisation de l'invention, et la Figure 2B est vue de dessus de ce porte-piton monté sur une partie cylindrique d'un pont de balancier ;
- La Figure 3A est vue de dessus d'un porte-piton selon un deuxième mode de réalisation de l'invention, et la Figure 3B est vue de dessus de ce porte-piton monté sur une partie cylindrique d'un pont de balancier ;
- La Figure 4A est vue de dessus d'un porte-piton selon un troisième mode de réalisation de l'invention, et la Figure 4B est vue de dessus de ce porte-piton monté sur une partie cylindrique d'un pont de balancier.

### Description détaillée de l'invention

En référence aux Figures 1A, 1B et 2A, 2B, on décrira ci-après deux variantes d'un premier mode de réalisation d'un porte-piton selon l'invention.

La Figure 1A montre un porte-piton 2, selon une première variante, avant son montage sur un pont de balancier alors que la Figure 1B montre le porte-piton 2 une fois monté sur un pont de balancier 4 destiné à le recevoir. Le pont de balancier 4 est prévu classiquement dans un mouvement horloger mécanique équipé d'un balancier-spiral dont le balancier est pivoté dans un palier (ces éléments n'ont pas été représentés sur les figures), ce palier étant prévu au centre d'une partie saillante 6 du pont de balancier ou d'une pièce montée sur ce pont de balancier, et dont l'extrémité extérieure du spiral est tenue par un piton 9 qui est fixé, de manière connue, notamment par une vis latérale, dans une ouverture 8 d'une partie de fixation 10 du porte-piton. On notera que l'ouverture peut être remplacée notamment par une fente et que diverses variantes peuvent être envisagées par la personne du métier pour fixer le piton au porte-piton.

Le porte-piton comprend une partie de serrage 12 qui est prévue pour pouvoir serrer une paroi latérale 16 de la partie saillante 6 ou, dans une variante, d'une pièce montée sur ce pont de balancier. Cette partie saillante ou pièce présente une partie cylindrique ou légèrement tronconique dont la surface extérieure cylindrique ou tronconique définit la paroi latérale 16 et dont l'axe central 14 définit l'axe de rotation du balancier. La pièce susmentionnée est notamment une pièce d'une raquetterie, comprenant le porte-piton considéré, ou un support du palier prévu pour le balancier-spiral. Lorsque le porte-piton 2 est monté sur une partie tronconique, la section circulaire de cette partie augmente en s'éloignant de la planche 5 du pont de balancier 4. L'expression 'montée sur' ne signifie pas que la pièce soit nécessairement au-dessus de la planche du pont de balancier relativement à l'espace prévu pour le balancier-spiral. En effet, dans certaines réalisations, le porte-piton peut être agencé au-dessous de la planche du pont de balancier, du côté du balancier-spiral.

La partie de serrage 12 définit trois zones de contact 18, 20 et 22 destinées, une fois le porte-piton monté sur le pont de balancier, à presser contre la paroi latérale 16 de la partie saillante 6 ou pièce. Une première zone de contact 18 parmi les trois zones de contact est reliée à une deuxième zone de contact 20 parmi ces trois zones de contact, laquelle est adjacente à la première zone de contact, par une première partie 24 de la partie de serrage 12 qui présente entre les première et deuxième zones de contact une première zone de séparation 25. La première zone de contact 18 est encore reliée à une troisième zone de contact 22 parmi les trois zones de contact, laquelle est aussi adjacente à la première zone de contact 18, par une deuxième partie 26 de la partie de serrage qui présente entre les première et troisième zones de contact une deuxième zone de séparation 27. Les première et deuxième zones de séparation 25 et 27 sont prévues, une fois le porte-piton 2 monté sur le pont de balancier 4, en retrait de la paroi latérale 16 de la partie saillante ou pièce.

Dans une variante générale, la première zone de contact 18 et la deuxième zone de contact 20 sont tangentes, dans un plan général dans lequel s'étend globalement la partie de serrage 12, à un cercle géométrique 17 respectivement en un premier point médian 28 de la première zone de contact et en un deuxième point médian 30 de la deuxième zone de contact. Dans cette variante générale, les étendues respectives des première et deuxième zones de contact sont déterminées par les premier et deuxième points de contact au cercle géométrique 17 qui est tangent aux première et deuxième zones de contact en ces premier et deuxième points de contact, lesquels définissent respectivement les premier et deuxième points médians.

Dans les diverses réalisations représentées aux figures, les trois zones de contact sont planes. Avantageusement, au moins les première et deuxième zones de contact 18, 20 sont planes et, dans le plan général dans lequel s'étend globalement la partie de serrage, orthogonales respectivement aux deux rayons, depuis le centre 15 du cercle géométrique 17, qui passent respectivement par les premier et deuxième points médians 28, 30. D'autres variantes sont possibles. Dans une variante particulière, les première et deuxième zones de contact sont concaves, en arc de cercle de même rayon et même centre que le cercle géométrique 17. Dans une autre variante particulière, les zones de contact sont prévues légèrement convexes, par exemple en arc de cercle de même rayon que celui dudit cercle géométrique.

Dans la première variante des Figures 1A et 1B, la première partie 24 forme, dans la première zone de séparation 25, un premier bras circulaire de section rectangulaire avec une largeur L1 et un rayon moyen R1 depuis le centre 15 du cercle géométrique 17. La première zone de séparation 25 s'étend sur une première distance angulaire φ. La deuxième partie 26 forme, dans la deuxième zone de séparation 27, un deuxième bras circulaire de section rectangulaire avec une largeur L2 et un rayon moyen R2 depuis le centre 15 du cercle géométrique 17. La deuxième zone de séparation 27 s'étend sur une deuxième distance angulaire θ.

Selon l'invention, dans le plan général dans lequel s'étend globalement la partie de serrage 12, la première partie 24 présente une première raideur K1 au niveau du deuxième point médian 30 de la deuxième zone de contact 20, relativement au premier point médian 28 de la première zone de contact 18, qui est supérieure à trois fois une deuxième raideur K2 que présente la deuxième partie 26 au niveau d'un troisième point médian 32 de la troisième zone de contact 22 relativement au premier point médian 28 de la première zone de contact, soit K1 > 3·K2. On notera que la raideur considérée est une raideur à la flexion et que la constante élastique de la première partie, respectivement de la deuxième partie est définie par l'inverse de sa raideur en flexion.

Selon une variante avantageuse, la première raideur K1 est supérieure à sept fois la deuxième raideur K2, soit K1 > 7·K2.

Selon une variante préférée, la première raideur K1 est supérieure à douze fois la deuxième raideur K2, soit K1 > 12·K2.

Dans l'exemple représenté aux Figures 1A et 1B, la largeur L2 = 0.55·L1, le premier angle φ = 68° et le deuxième angle θ = 110°. Selon les lois de la physique, la raideur en flexion K varie avec la largeur L à la puissance trois, soit K~L³, de la partie considérée (ici un bras circulaire) et également avec sa longueur à la puissance trois, soit K~(R·ψ)³ avec R le rayon moyen du bras circulaire et Ψ la distance angulaire de ce bras circulaire. En ne considérant en première approximation que les deux bras circulaires situés dans les deux zones de séparation 25 et 27, on obtient alors K1 = K2·(1.5)³·(1.8)³, soit K1 = 20·K2 environ. Ainsi, la première raideur K1 est environ vingt fois supérieure à la deuxième raideur K2. Par conséquent, dans l'exemple représenté, l'élasticité de la deuxième partie 26, plus spécifiquement de la deuxième zone de séparation 27, est environ vingt fois supérieure à l'élasticité de la première partie 24, plus spécifiquement de la première zone de séparation 25.

Dans les deux variantes du premier mode de réalisation, le troisième point médian 32 de la troisième zone de contact 22 est sensiblement confondu, dans le plan général dans lequel s'étend globalement la partie de serrage 12, avec une droite bissectrice 34 d'un premier angle α défini par les premier et deuxième points médians 28 et 30 depuis le centre 15 du cercle géométrique 17 tangent aux première et deuxième zones de contact 18 et 20. A noter que l'adverbe 'sensiblement' indique notamment que ceci peut être la situation prévue avant ou après le montage du porte-piton 2 sur le pont de balancier 4. Dans la première variante, le premier angle α est sensiblement égal à nonante degrés (90°), le troisième point médian 32 présentant alors un deuxième angle β relativement au premier point médian 28, depuis le centre 15 du cercle géométrique 17, sensiblement égal à cent-trente-cinq degrés (135°).

Grâce aux caractéristiques du porte-piton 2 selon l'invention, il est possible de monter le porte-piton sur la partie saillante 6 du pont de balancier en assurant un positionnement radial très précis de l'ouverture 8, et ainsi du piton 9, relativement à l'axe central 14 de la partie saillante qui est confondu avec l'axe d'oscillation du balancier-spiral. De plus, un positionnement précis dans un plan général du porte-piton, qui est perpendiculaire à l'axe de rotation 14 du balancier, est obtenu grâce aux deux zones de contact 18 et 20 qui présentent entre elles un décalage angulaire, avantageusement entre 60° et 120°, de préférence de 90°. En effet, la première partie 24, reliant les deux zones de contact 18 et 20, est prévue avec une grande rigidité relativement à la deuxième partie 26, reliant les deux zones de contact 18 et 22, qui présente une élasticité suffisante pour que, lors d'un écartement des deux parties 24 et 26, essentiellement seule la zone de contact 22 subisse un déplacement dans le plan général du porte-piton relativement à la zone de contact 18. On peut donc parler d'une première partie rigide 24 et d'une deuxième partie élastique 26. On remarquera que la zone de contact 22 est prévue, avant montage du porte-piton sur le pont de balancier, à l'intérieur du cercle géométrique 17 qui est tangent aux deux zones de contact 18 et 20. Ainsi, lors du montage, substantiellement seule la deuxième partie élastique subit une déformation élastique et ce sont les première et deuxième zones de contact 18 et 20 qui assurent le positionnement radial précis du piton 9 et également son positionnement précis dans le plan général du porte-piton une fois le porte-piton positionné angulairement sur la partie saillante 6, étant donné que la partie de fixation 10 du piton est rigidement reliée à la première partie rigide de la partie de serrage 12. En effet, comme la première partie 24 est rigide, le centre 15 du cercle géométrique 17 est confondu avec l'axe central 14 de la partie saillante 6 après le montage du porte-piton sur le pont de balancier, étant donné que le rayon du cercle géométrique 17, tangent aux zones de contact 18 et 20, est prévu égal au rayon de la partie saillante 6 dans le plan général considéré, dans les tolérances d'usinage du porte-piton et de la partie saillante, tolérances que la personne du métier rendra aussi faibles que possible pour les technologies d'usinage prévues.

Le porte-piton 2 comprend encore une partie libre 36 qui prolonge la première partie 24 au-delà de la deuxième zone de contact 20. Cette partie libre a plusieurs fonctions, à savoir une fonction de sécurité pour empêcher qu'un choc puisse démonter latéralement le porte-piton, une fonction de montage pour permettre à un outil spécifique d'éloigner momentanément la troisième zone de contact 22 du centre 15, et une fonction esthétique.

Les Figures 2A et 2B concernent une deuxième variante du premier mode de réalisation qui se distingue de ce premier mode de réalisation essentiellement par le fait que le premier angle α et le deuxième angle β sont égaux et valent chacun cent vingt degrés (120°). Dans ce cas, le premier angle φ (aussi nommé la première distance angulaire) est sensiblement égal au deuxième angle θ (aussi nommé la deuxième distance angulaire). On ne décrira pas à nouveau en détails les diverses parties du porte-piton 42 qui comprend une partie de serrage 12A avec une première partie 24A, reliant les zones de contact 18 et 20 et définissant une première zone de séparation 25A, et une deuxième partie 26A reliant les zones de contact 18 et 22 et définissant une deuxième zone de séparation 27A. On observe que le porte-piton 42 ne comprend pas de partie libre additionnelle.

Un calcul sur la base de l'exemple représenté aux Figures 2A et 2B donne le résultat suivant : La première raideur K1 de la première partie 24A, plus spécifiquement de la première zone de séparation 25A est environ cinq fois supérieure à la deuxième raideur K2 de la deuxième partie 26A, plus spécifiquement de la deuxième zone de séparation 27A. Par conséquent, dans l'exemple représenté, l'élasticité de la deuxième partie 26A, plus spécifiquement de la deuxième zone de séparation 27A, est environ cinq fois supérieure à l'élasticité de la première partie 24A, plus spécifiquement de la première zone de séparation 25A. On remarquera que cette valeur varie assez fortement avec une relativement petite variation du rapport des largeurs L1 et L2. De manière générale, le rapport entre la première raideur K1 et la deuxième raideur K2 est prévu supérieur à trois. Avantageusement ce rapport est prévu supérieur à sept, ce qui peut être aisément obtenu avec la deuxième variante. De préférence, le rapport K1/K2 est prévu supérieur à douze.

Les Figures 3A et 3B montrent un deuxième mode de réalisation d'un porte-piton selon l'invention. Les parties du porte-piton 52 qui sont identiques ou semblables à celles du premier mode de réalisation et qui ont déjà été décrites précédemment ne seront pas à nouveau décrites ici en détails. On se référera donc à la description du premier mode de réalisation pour ces parties identiques ou semblables. A noter que la lettre 'B' appondue à un nombre dans une référence indique qu'il s'agit d'une partie semblable ou similaire à celle portant ce nombre comme référence dans le premier mode de réalisation.

Le porte-piton 52 comprend une partie de fixation 10 pour un piton 9, cette partie de fixation étant solidaire de la première partie 24 de la partie de serrage 12B. En particulier, la partie de fixation 10 est rigide et rigidement fixée à la première partie 24. Par 'rigidement fixée', on ne comprend pas que ces deux parties doivent être initialement des pièces distinctes qui soient fixées l'une à l'autre, mais on comprend que la partie de fixation et la première partie forment ensemble une partie rigide du porte-piton, cette partie rigide définissant des première et deuxième zones de contact 18 et 20 présentant entre elles une zone de séparation, laquelle s'étend sur une certaine distance angulaire non nulle, avantageusement entre 60°et 120°, de préférence égale sensiblement à 90°. La partie de serrage 12B comprend aussi une deuxième partie 26B reliant la première zone de contact 18 à la troisième zone de contact 22. En outre, la partie de serrage définit une quatrième zone de contact 56 qui est destinée, une fois le porte-piton 52 monté sur le pont de balancier, à presser contre la paroi latérale 16 de la partie saillante 6 du pont de balancier (non représenté) ou d'une pièce fixée à ce pont de balancier. Cette quatrième zone de contact 56 est adjacente à la deuxième zone de contact 20 et reliée à cette deuxième zone de contact par une troisième partie 54 de la partie de serrage 12B qui présente entre les deuxième et quatrième zones de contact une troisième zone de séparation 55. La troisième partie 54 présente une troisième raideur K3 au niveau d'un quatrième point médian 58 de la quatrième zone de contact, relativement au deuxième point médian 30 de la deuxième zone de contact, qui est inférieur au tiers de la première raideur K1 de la première partie 24. Dans une variante préférée, la première raideur K1 est supérieure à sept fois la troisième raideur K3, soit K1 > 7·K3. Ainsi, comme la deuxième partie, la troisième partie 54 est élastique.

Le doublement de la deuxième partie élastique avec la troisième partie élastique augmente la force totale de serrage du porte-piton sur la partie saillante 6. On peut sélectionner la valeur de la largeur L2 des zones de séparation définies par les deuxième et troisième parties 26B et 54 pour déterminer l'élasticité de ces deux parties. Comme la troisième zone de contact 22, la quatrième zone de contact 56 est située à l'intérieur du cercle géométrique 17, tangent aux première et deuxième zones de contact 18 et 20 en leurs points médians, avant le montage du porte-piton sur le pont de balancier. Pour déterminer la force totale de serrage, on peut encore sélectionner la distance radiale des zones de contact 22 et 56 pour le porte-piton non monté sur le pont de balancier.

Dans la variante représentée, les troisième et quatrième zones de contact 22, 56 présentent, dans un plan général de la partie de serrage 12B, une symétrie axiale relativement à une droite bissectrice 34 du premier angle α défini par le décalage angulaire entre la première zone de contact 18 et la deuxième zone de contact 20 depuis le centre 15 du cercle géométrique 17. Plus particulièrement, la deuxième partie 26B et la troisième partie 54 sont agencées symétriquement par rapport à la droite bissectrice 34, de sorte que la distance angulaire θ1 de la deuxième zone de séparation 27B est égale à la distance angulaire θ2 de la troisième zone de séparation 55 définie par la troisième partie 54. Ainsi, la deuxième partie 26B et la troisième partie 54 de la partie de serrage 12B présentent une symétrie axiale relativement à la droite bissectrice 34.

Les deuxième et troisième parties 26B et 54 présentent à leurs extrémités libres respectives deux parties 62 et 64 qui s'étendent radialement et qui sont prévues pour faciliter le montage du porte-piton 52, autour de la partie saillante 6 du pont de balancier, à l'aide d'un outil 66.

Les Figures 4A et 4B montrent un troisième mode de réalisation de l'invention. Le porte-piton 72 présente une forme bien plus complexe que les porte-pitons représentés aux autres figures. Ce porte-piton 72 sert à plusieurs fonctions, ce qui explique notamment sa forme particulière. Le porte-piton 72 comprend une partie de fixation 10C prévue pour la fixation d'un piton 9 et une partie de serrage 12C formant globalement une bague ouverte. Comme dans les modes de réalisation précédents, la partie de serrage ou bague ouverte est élastique non pas de manière uniforme ou sur quasi l'entier de son étendue angulaire, mais par la présence d'au moins une partie élastique. La partie de serrage 12C comprend une première partie rigide 24C, reliant les première et deuxième zones de contact 18 et 20, et une deuxième partie élastique 26C reliant les première et troisième zones de contact 18 et 22. Les première et deuxième zones de contact définissent un angle α entre leurs points médians respectifs, et les première et troisième zones de contact définissent un angle β entre leurs points médians respectifs qui est, dans l'exemple représenté, sensiblement égal à l'angle α. On remarquera que les angles α et β ont une valeur supérieure à 120° et environ égale à 150°. Cette variante n'est donc pas préférée pour ce qui concerne les bénéfices de l'invention. Cependant, comme la première partie rigide 24C présente une forte raideur qui est très largement supérieure à la raideur de la deuxième partie élastique 26C, notamment plus de douze fois supérieure, l'angle α supérieur à 120° et égal à 150° permet un positionnement précis de la partie de fixation 10C, rigidement associée à la première partie 24C, et donc du piton 9 dans le plan général du porte-piton une fois ce dernier monté sur le pont de balancier (non représenté).

La première partie 24C présente une largeur minimale L1_{Min} en un seul point, alors que la deuxième partie 26C présente un bras circulaire de largeur L2, inférieure à L1_{Min} et sensiblement égal à deux tiers de L1_{Min}, ce bras circulaire s'étendant sur un angle Ω qui est supérieur à 60°. Ainsi, substantiellement seule la deuxième partie 26C subit une déformation élastique lors du montage du porte-piton 72 autour de la partie saillante 6 du pont de balancier. Ce montage est effectué à l'aide d'un outil 66 qui s'insère dans une ouverture entre les première et deuxième parties de la partie de serrage 12C et permet d'écarter leurs extrémités libres respectives.

## Revendications

1. Porte-piton (2, 42, 52, 72) destiné à être monté sur un pont de balancier d'un mouvement mécanique horloger et comprenant une partie de fixation (10) d'un piton et une partie de serrage (12, 12A, 12B, 12C) qui est prévue pour pouvoir serrer une paroi latérale d'une partie saillante du pont de balancier ou d'une pièce montée sur ce pont de balancier ; la partie de serrage définissant trois zones de contact (18, 20, 22) destinées, une fois le porte-piton monté sur le pont de balancier, à presser contre la paroi latérale de la partie saillante ou pièce, une première zone de contact (18) parmi les trois zones de contact étant reliée par une première partie à une deuxième zone de contact (20), parmi ces trois zones de contact, qui est adjacente à la première zone de contact ; **caractérisé en ce que** la première partie (24, 24A, 24C) de la partie de serrage est rigide et présente entre les première et deuxième zones de contact une première zone de séparation (25, 25A), la première zone de contact étant reliée à la troisième zone de contact parmi les trois zones de contact, laquelle est aussi adjacente à la première zone de contact, par une deuxième partie (26, 26A, 26B, 26C) de la partie de serrage qui est élastique et présente entre les première et troisième zones de contact une deuxième zone de séparation (27, 27A, 27B), les première et deuxième zones de séparation étant prévues, une fois le porte-piton monté sur le pont de balancier, en retrait de la paroi latérale de la partie saillante ou pièce ; et **en ce que**, dans un plan général dans lequel s'étend globalement la partie de serrage, ladite première partie rigide présente une première raideur au niveau d'un deuxième point médian (30) de ladite deuxième zone de contact (20), relativement à un premier point médian (28) de ladite première zone de contact (18), qui est supérieure à trois fois une deuxième raideur que présente ladite deuxième partie élastique au niveau d'un troisième point médian (32) de ladite troisième zone de contact (22) relativement au premier point médian de la première zone de contact.

2. Porte-piton selon la revendication 1, **caractérisé en ce que** la première raideur est supérieure à sept fois la deuxième raideur.

3. Porte-piton selon la revendication 1, **caractérisé en ce que** la première raideur est supérieure à douze fois la deuxième raideur.

4. Porte-piton selon une quelconque des revendications précédentes, **caractérisé en ce que** le troisième point médian (32) de la troisième zone de contact est sensiblement confondu, dans un plan général dans lequel s'étend globalement la partie de serrage, avec une droite bissectrice (34) d'un premier angle (α) défini par les premier et deuxième points médians depuis le centre (15) d'un cercle géométrique (17) tangent aux première et deuxième zones de contact, en ces premier et deuxième points médians, ou partiellement confondu aux première et deuxième zones de contact dans le cas où celles-ci sont usinées en arc de cercle de même rayon et même centre que ledit cercle géométrique.

5. Porte-piton selon la revendication 4, **caractérisé en ce que** le premier angle (α) est sensiblement égal à nonante degrés (90°), le troisième point médian (32) présentant alors un deuxième angle (β) relativement au premier point médian, depuis le centre (15) dudit cercle géométrique, sensiblement égal à cent trente-cinq degrés (135°).

6. Porte-piton selon la revendication 4, **caractérisé en ce que** le premier angle et le deuxième angle valent chacun cent vingt degrés (120°).

7. Porte-piton selon la revendication 1 ou 2, **caractérisé en ce que** la partie de serrage (12B) définit une quatrième zone de contact (56) qui est destinée, une fois le porte-piton monté sur le pont de balancier, à presser contre la paroi latérale de la partie saillante ou pièce, cette quatrième zone de contact étant adjacente à la deuxième zone de contact (20) et reliée à cette deuxième zone de contact par une troisième partie (54) de la partie de serrage qui présente entre les deuxième et quatrième zones de contact une troisième zone de séparation (55) ; et **en ce que** la troisième partie présente une troisième raideur au niveau d'un quatrième point médian (58) de la quatrième zone de contact, relativement au deuxième point médian (30) de la deuxième zone de contact, qui est inférieur au tiers de ladite première raideur de la première partie.

8. Porte-piton selon la revendication 7, **caractérisé en ce que** la première raideur est supérieure à sept fois la troisième raideur.

9. Porte-piton selon la revendication 7 ou 8, **caractérisé en ce que** les troisième et quatrième zones de contact (22, 56) présentent, dans un plan général dans lequel s'étend globalement la partie de serrage, une symétrie axiale relativement à une droite bissectrice (34) d'un premier angle (α) défini par un premier point médian de la première zone de contact et un deuxième point médian de la deuxième zone de contact depuis le centre (15) d'un cercle géométrique (17) tangent aux première et deuxième zones de contact, en ces premier et deuxième points médians, ou partiellement confondu aux première et deuxième zones de contact dans le cas où celles-ci sont usinées en arc de cercle de même rayon et même centre que ledit cercle géométrique.

10. Porte-piton selon la revendication 9, **caractérisé en ce que** la deuxième partie (26B) et la troisième partie (54) de la partie de serrage présentent une symétrie axiale relativement à ladite droite bissectrice (34).

11. Porte-piton selon une quelconque des revendications précédentes, **caractérisé en ce que** les première et deuxième zones de contact (18, 20) sont planes.

## Patentansprüche

1. Spiralklötzchenhalter (2, 42, 52, 72), der dazu ausgelegt ist, an einer Unruhbrücke eines mechanischen Uhrwerks angebracht zu werden, und einen Teil (10) zum Befestigen eines Spiralklötzchens und ein Klemmteil (12, 12A, 12B, 12C) umfasst, das dazu ausgelegt ist, eine Seitenwand eines vorstehenden Teils der Unruhbrücke oder eines an dieser Unruhbrücke angebrachten Stücks festklemmen zu können; wobei das Klemmteil drei Kontaktzonen (18, 20, 22) definiert, die, sobald der Spiralklötzchenhalter an der Unruhbrücke angebracht ist, ausgelegt sind, gegen die Seitenwand des vorstehenden Teils oder Stücks zu drücken, wobei eine erste Kontaktzone (18) der drei Kontaktzonen durch einen ersten Teil mit einer zweiten Kontaktzone (20) dieser drei Kontaktzonen, die an die erste Kontaktzone angrenzt, verbunden ist, **dadurch gekennzeichnet, dass** der erste Teil (24, 24A, 24C) des Klemmteils starr ist und eine erste Trennzone (25, 25A) zwischen der ersten und der zweiten Kontaktzone aufweist, wobei die erste Kontaktzone mit der dritten Kontaktzone (22) der drei Kontaktzonen, die ebenfalls an die erste Kontaktzone angrenzt, durch einen zweiten Teil (26, 26A, 26B, 26C) des Klemmteils, der elastisch ist und eine zweite Trennzone (27, 27A, 27B) zwischen der ersten und dritten Kontaktzone aufweist, verbunden ist, wobei die ersten und zweiten Trennzonen, sobald der Spiralklötzchenhalter an der Unruhbrücke angebracht ist, ausgelegt sind, dass sie von der Seitenwand des vorstehenden Teils oder Stücks ausgespart sind; und dadurch, dass in einer allgemeinen Ebene, in die sich das Klemmteil insgesamt erstreckt, der erste starre Teil eine erste Steifigkeit an einem zweiten Medianpunkt (30) der zweiten Kontaktzone (20) in Bezug auf einen ersten Medianpunkt (28) der ersten Kontaktzone (18) aufweist, die dreimal größer ist als eine zweite Steifigkeit, die der zweite elastische Teil an einem dritten Medianpunkt (32) der dritten Kontaktzone (22) in Bezug auf den ersten Medianpunkt der ersten Kontaktzone aufweist.

2. Spiralklötzchenhalter nach Anspruch 1, **dadurch gekennzeichnet, dass** die erste Steifigkeit siebenmal größer als die zweite Steifigkeit ist.

3. Spiralklötzchenhalter nach Anspruch 1, **dadurch gekennzeichnet, dass** die erste Steifigkeit zwölfmal größer ist als die zweite Steifigkeit.

4. Spiralklötzchenhalter nach einem der vorhergehenden Ansprüche, **dadurch gekennzeichnet, dass** der dritte Medianpunkt (32) der dritten Kontaktzone, in einer allgemeinen Ebene, in die sich das Klemmteil insgesamt erstreckt, im Wesentlichen mit einer geraden Linie (34), die einen ersten Winkel (α) halbiert, der durch den ersten und den zweiten Medianpunkt von dem Mittelpunkt (15) eines geometrischen Kreises (17), der die erste und die zweite Kontaktzone tangiert, definiert ist, an diesen ersten und zweiten Medianpunkten übereinstimmt, oder teilweise mit der ersten und zweiten Kontaktzone übereinstimmt, wenn diese auf einem Kreisbogen mit dem gleichen Radius und dem gleichen Mittelpunkt wie der geometrische Kreis gefertigt sind.

5. Spiralklötzchenhalter nach Anspruch 4, **dadurch gekennzeichnet, dass** der erste Winkel (α) im Wesentlichen gleich neunzig Grad (90°) ist, wobei der dritte Medianpunkt (32) dann einen zweiten Winkel (β) in Bezug auf den ersten Medianpunkt von dem Mittelpunkt (15) des geometrischen Kreises aufweist, der im Wesentlichen gleich einhundertfünfunddreißig Grad (135°) ist.

6. Spiralklötzchenhalter nach Anspruch 4, **dadurch gekennzeichnet, dass** der erste Winkel und der zweite Winkel jeweils gleich einhundertzwanzig Grad (120°) sind.

7. Spiralklötzchenhalter nach Anspruch 1 oder 2, **dadurch gekennzeichnet, dass** das Klemmteil (12B) eine vierte Kontaktzone (56) definiert, die ausgelegt ist, sobald der Spiralklötzchenhalter an der Unruhbrücke angebracht ist, um gegen die Seitenwand des vorstehenden Teils oder Stücks zu drücken, wobei diese vierte Kontaktzone an die zweite Kontaktzone (20) angrenzt und mit dieser zweiten Kontaktzone durch einen dritten Teil (54) des Klemmteils, der eine dritte Trennzone (55) zwischen der zweiten und vierten Kontaktzone aufweist, verbunden ist; und dadurch, dass der dritte Teil eine dritte Steifigkeit an einem vierten Medianpunkt (58) der vierten Kontaktzone aufweist, in Bezug auf den zweiten Medianpunkt (30) der zweiten Kontaktzone, die weniger als ein Drittel der ersten Steifigkeit des ersten Teils beträgt.

8. Spiralklötzchenhalter nach Anspruch 7, **dadurch gekennzeichnet, dass** die erste Steifigkeit siebenmal größer ist als die dritte Steifigkeit.

9. Spiralklötzchenhalter nach Anspruch 7 oder 8, **dadurch gekennzeichnet, dass** die dritten und vierten Kontaktzonen (22, 56), in einer allgemeinen Ebene, in die sich das Klemmteil insgesamt erstreckt, in Bezug auf eine gerade Linie (34) axialsymmetrisch sind, die einen ersten Winkel (α), der durch einen ersten Medianpunkt der ersten Kontaktzone und einen zweiten Medianpunkt der zweiten Kontaktzone definiert ist, von dem Mittelpunkt (15) eines geometrischen Kreises (17), der die erste und die zweite Kontaktzone tangiert, an diesen ersten und zweiten Medianpunkten halbiert, oder teilweise mit der ersten und zweiten Kontaktzone übereinstimmt, wenn diese auf einem Kreisbogen mit dem gleichen Radius und dem gleichen Mittelpunkt wie der geometrische Kreis gefertigt sind.

10. Spiralklötzchenhalter nach Anspruch 9, **dadurch gekennzeichnet, dass** der zweite Teil (26B) und der dritte Teil (54) des Klemmteils axialsymmetrisch in Bezug auf die gerade Halbierungslinie (34) sind.

11. Spiralklötzchenhalter nach einem der vorhergehenden Ansprüche, **dadurch gekennzeichnet, dass** die ersten und zweiten Kontaktzonen (18, 20) planar sind.

## Claims

1. A balance spring stud holder (2, 42, 52, 72) designed to be mounted on a balance cock of a mechanical horology movement and comprising a part (10) for attaching a balance spring stud and a clamping part (12, 12A, 12B, 12C) that is designed to be able to clamp a lateral wall of a protruding part of the balance cock or of a piece mounted on this balance cock; the clamping part defining three contact zones (18, 20, 22) designed, once the balance spring stud holder is mounted on the balance cock, to press against the lateral wall of the protruding part or piece, a first contact zone (18) of the three contact zones being connected by a first part to a second contact zone (20) of these three contact zones, which is adjacent to the first contact zone, **characterised in that** the first part (24, 24A, 24C) of the clamping part is rigid and has a first separation zone (25, 25A) between the first and second contact zones, the first contact zone being connected to the third contact zone (22) of the three contact zones, which is also adjacent to the first contact zone, by a second part (26, 26A, 26B, 26C) of the clamping part which is resilient and has a second separation zone (27, 27A, 27B) between the first and third contact zones, the first and second separation zones being designed, once the balance spring stud holder is mounted on the balance cock, to be recessed from the lateral wall of the protruding part or piece; and **in that**, in a general plane in which the clamping part extends overall, said first rigid part has a first stiffness at a second median point (30) of said second contact zone (20), relative to a first median point (28) of said first contact zone (18), that is three times greater than a second stiffness that said second resilient part has at a third median point (32) of said third contact zone (22) relative to the first median point of the first contact zone.

2. The balance spring stud holder according to claim 1, **characterised in that** the first stiffness is seven times greater than the second stiffness.

3. The balance spring stud holder according to claim 1, **characterised in that** the first stiffness is twelve times greater than the second stiffness.

4. The balance spring stud holder according to any of the preceding claims, **characterised in that** the third median point (32) of the third contact zone is substantially coincident, in a general plane in which the clamping part extends overall, with a straight line (34) bisecting a first angle (α) defined by the first and second median points from the centre (15) of a geometric circle (17) tangent to the first and second contact zones, at these first and second median points, or partially coincident with the first and second contact zones if the latter are machined in a circular arc with the same radius and same centre as said geometric circle.

5. The balance spring stud holder according to claim 4, **characterised in that** the first angle (α) is substantially equal to ninety degrees (90°), the third median point (32) then having a second angle (β) relative to the first median point, from the centre (15) of said geometric circle, substantially equal to one hundred and thirty-five degrees (135°).

6. The balance spring stud holder according to claim 4, **characterised in that** the first angle and the second angle are each equal to one hundred and twenty degrees (120°).

7. The balance spring stud holder according to claim 1 or 2, **characterised in that** the clamping part (12B) defines a fourth contact zone (56) that is designed, once the balance spring stud holder is mounted on the balance cock, to press against the lateral wall of the protruding part or piece, this fourth contact zone being adjacent to the second contact zone (20) and connected to this second contact zone by a third part (54) of the clamping part, which has a third separation zone (55) between the second and fourth contact zones; and **in that** the third part has a third stiffness at a fourth median point (58) of the fourth contact zone, relative to the second median point (30) of the second contact zone, which is less than one-third of said first stiffness of the first part.

8. The balance spring stud holder according to claim 7, **characterised in that** the first stiffness is seven times greater than the third stiffness.

9. The balance spring stud holder according to claim 7 or 8, **characterised in that** the third and fourth contact zones (22, 56) are, in a general plane in which the clamping part extends overall, axially symmetrical relative to a straight line (34) bisecting a first angle (α) defined by a first median point of the first contact zone and a second median point of the second contact zone from the centre (15) of a geometric circle (17) tangent to the first and second contact zones, at these first and second median points, or partially coincident with the first and second contact zones if the latter are machined in a circular arc with the same radius and same centre as said geometric circle.

10. The balance spring stud holder according to claim 9, **characterised in that** the second part (26B) and the third part (54) of the clamping part are axially symmetrical relative to said bisecting straight line (34).

11. The balance spring stud holder according to any of the preceding claims, **characterised in that** the first and second contact zones (18, 20) are planar.
